# EUROPÄISCHE PATENTSCHRIFT

(11) **EP 0 839 283 B1**
(45) Veröffentlichungstag und Bekanntmachung des Hinweises auf die Patenterteilung: **09.06.1999**
(21) Anmeldenummer: 96926341.7
(22) Anmeldetag: 12.07.1996
(51) Int. Cl.: F04C 29/02

(54) **ÖLGEDICHTETE DREHSCHIEBERVAKUUMPUMPE MIT EINER ÖLVERSORGUNG**
OIL-SEALED VANE-TYPE ROTARY VACUUM PUMP WITH OIL FEED
POMPE A VIDE A PALETTES RENDUE ETANCHE A L'HUILE, AVEC ALIMENTATION EN HUILE

(30) Priorität: 19.07.1995 DE 19526303
(43) Veröffentlichungstag der Anmeldung: 06.05.1998
(73) Patentinhaber: LEYBOLD VACUUM GmbH, 50968 Köln (DE)
(72) Erfinder: ABELEN, Thomas, 51145 Köln (DE); MÜLLER, Peter, D-51107 Köln (DE)
(74) Vertreter: Leineweber, Jürgen, Dipl.-Phys.
(86) Internationale Anmeldenummer: EP9603078
(87) Internationale Veröffentlichungsnummer: WO9704236

(56) Entgegenhaltungen:
- EP-A- 0 406 873
- DD-A- 256 540
- FR-A- 2 155 583
- GB-A- 2 158 517

## Beschreibung

Die Erfindung bezieht sich auf eine ölgedichtete Drehschiebervakuumpumpe mit den Merkmalen des Oberbegriffs des Patentanspruchs 1.

Aus der DD-A-256540 ist eine Vakuumpumpe mit den Merkmalen des Oberbegriffs des Patentanspruchs 1 bekannt. Diese Druckschrift offenbart eine einstufige Drehschiebervakuumpumpe, deren Rotor an seinen beiden Enden mittels einer Zapfenlagerung gelagert ist. Die beiden Lagerzapfen sowie deren Lagerschilde sind mit Bohrungen ausgerüstet, welche so ausgebildet und angeordnet sind, daß sie die Wirkung von Hähnen haben, welche den Eintritt und den Austritt eines den Schieberzwischenraum durchsetzenden Überschuß-Ölstromes steuern. Die An- bzw. Zuordnung der Bohrungen ist so gewählt, daß das Öl über den ersten Lagerzapfen in den Schieberzwischenraum eintritt, wenn dieser sein größtes Volumen hat. In dieser und auch in der sich anschließenden Phase, in der sich das Volumen des Zwischenraumes verkleinert, ist der Austritt in Richtung Ölsumpf gesperrt. Dadurch baut sich im Schieberzwischenraum ein erhöhter Öldruck auf, so daß Öl durch die Spalte, welche zwischen den Schiebern und den Schieberschlitzen und im Bereich der Rotorstirnseiten vorhanden sind, in den Schöpfraum gelangt und diesen mit dem notwendigen Dicht- und Schmier-Öl versorgt. Kurz vor dem Zeitpunkt, zu dem der Schieberzwischenraum sein kleinstes Volumen annimmt, wird der Ölaustritt über den zweiten Lagerzapfen geöffnet. Infolge der pumpenden Wirkung des Schieberzwischenraumes tritt das überschüssige Öl aus und gelangt in den Ölsumpf zurück.

Nachteilig an der Lösung nach dem Stand der Technik ist, daß die Ölversorgung des Schöpfraumes nicht definiert ist, da sie über Spalte erfolgt, die Fertigungstoleranzen aufweisen und Verschleißerscheinungen unterworfen sind. Weiterhin setzt die vorbekannte Lösung das Vorhandensein von Lagerzapfen auf beiden Seiten des Rotors voraus. Bei einem fliegend gelagerten Rotor ist die Lösung nach dem Stand der Technik nicht realisierbar. Schließlich bauen sich im Schieberzwischenraum kurzzeitig immer wieder hohe Öldrücke auf, was nicht unerhebliche Geräusche (Ölschläge) verursacht.

Der vorliegenden Erfindung liegt die Aufgabe zugrunde, eine Drehschiebervakuumpumpe der eingangs erwähnten Art derart auszubilden, daß Ölgeräusche weitestgehend vermieden sind.

Erfindungsgemäß wird diese Aufgabe durch die kennzeichnenden Merkmale des Patentanspruchs 1 gelöst. Bei einer Vakuumpumpe nach der Erfindung gelangt Öl nur in dem Moment in den Schieberzwischenraum, wenn dieser sein Volumen vergrößert. Außerdem ist die Verbindung des Schieberzwischenraumes mit dem Schöpfraum ständig offen. Der Aufbau eines erhöhten Öldruckes kann nicht stattfinden. Während der Phase des sich verkleinernden Schieberzwischenraumes wird Öl nicht eingelassen, so daß die pumpende Wirkung des Schieberzwischenraumes keinen Einfluß auf den Ölstrom nehmen kann. Ölschläge treten nicht auf.

Die Menge des in den Schieberzwischenraum gelangenden Öl ist über die Größe der sich bei jeder Rotordrehung kurzzeitig gegenüberstehenden Mündungen der Bohrungen im Gehäuse und im Lagerabschnitt einstellbar. Sie kann in einfacher Weise so gewählt werden, daß exakt nur eine solche Ölmenge in den Schieberzwischenraum und anschließend in den Schöpfraum gelangt, die den vakuumtechnischen Bedingungen der Pumpe, z.B. auch unter Berücksichtigung der Applikation, genügen. Wesentlich ist, daß das Öl drucklos in den Schöpfraum eintritt. Von dort aus gelangt es über den Auslaß der Pumpe in den Pumpensumpf zurück. Schließlich reicht zur Steuerung des den Schieberzwischenraum durchsetzenden Öls nur ein Lagerzapfen aus, so daß die Erfinduung auch bei Vakuumpumpen mit fliegend gelagerten Rotor einsetzbar ist.

Eine weitere Reduzierung der Betriebsgeräusche kann dadurch erreicht werden, daß dem Schieberzwischenraum ein Öl-Luft-Gemisch zugeführt wird. Dieses Gemisch kann vor oder in der Ölpumpe hergestellt werden.

Zweckmäßig wird der Zeitpunkt des Einlasses von Öl in den Schieberzwischenraum so gewählt, daß dieser im Moment des Öleinlasses sein kleinsten Volumen hat. Das Auftreten von Ölschlägen ist dadurch mit Sicherheit vermieden.

Vorteilhaft ist weiterhin, daß das Öl mit Hilfe einer Düse in den Schieberzwischenraum eingespritzt wird. Eine zuverlässige Schmierwirkung bei gleichzeitig klein gehaltener Menge des umströmenden Öls ist dadurch sichergestellt.

Weitere Vorteile und Einzelheiten der Erfindung sollen anhand der Figuren 1 bis 2 erläutert werden. Es zeigen
- Figur 1 einen Längsschnitt durch ein Ausführungsbeispiel für eine zweistufige Drehschiebervakuumpumpe nach der Erfindung und
- Figur 2 einen schematisierten Schnitt durch eine einstufige Drehschiebervakuumpumpe nach der Erfindung.

Die dargestellte Pumpe 1 umfaßt die Baugruppen Gehäuse 2, Rotor 3 und Antriebsmotor 4.

Das Gehäuse 2 hat im wesentlichen die Form eines Topfes mit einer äußeren Wandung 5, mit dem Deckel 6, mit einem Innenteil 7 mit den Schöpfräumen 8, 9 sowie der Lagerbohrung 11, mit der Endscheibe 12 und dem Lagerstück 13, welche die Schöpfräume 8, 9 stirnseitig abschließen. Die Achse der Lagerbohrung 11 ist mit 14 bezeichnet. Zwischen äußerer Wandung 5 und Innenteil 7 befindet sich der Ölraum 17, der während des Betriebs der Pumpe teilweise mit Öl gefüllt ist. Zur Kontrolle des Ölstandes sind im Deckel 6 zwei Ölaugen 18, 19 (maximaler, minimaler Ölstand) vorgesehen. Öleinfüll- und Ölablaßstutzen sind nicht dargestellt. Mit 20 ist der Ölsumpf bezeichnet.

Innerhalb des Innenteils 7 befindet sich der Rotor 3. Er ist einteilig ausgebildet und weist zwei stirnseitig angeordnete Ankerabschnitte 21, 22 und einen zwischen den Ankerabschnitten 21, 22 befindlichen Lagerabschnitt 23 auf. Die Ankerrabschnitte 21, 22 sind mit Schlitzen 24, 25 für zwei Schieber 26, 27 ausgerüstet. Die Darstellung nach Figur 1 ist so gewählt, daß die jeweiligen Schieberzwischenräume 28, 29 in der Zeichnungsebene liegen. Die Schieberschlitze 25, 26 sind jeweils von der zugehörigen Stirnseite des Rotors her eingefräst, so daß in einfacher Weise exakte Schlitzabmessungen erreicht werden können. Der Lagerabschnitt 23 liegt zwischen den Ankerabschnitten 21, 22. Lagerabschnitt 23 und Lagerbohrung 11 bilden die einzige Lagerung des Rotors.

Der Ankerabschnitt 22 und der zugehörige Schöpfraum 9 haben einen größeren Durchmesser als der Ankerabschnitt 21 mit dem Schöpfraum 8. Ankerabschnitt 22 und Schöpfraum 9 bilden die Hochvakuumstufe. Während des Betriebs steht der Einlaß der Hochvakuumstufe 9, 22 mit dem Ansaugstutzen 30 in Verbindung. Der Auslaß der Hochvakuumstufe 9, 22 und der Einlaß der Vorvakuumstufe 8, 21 stehen über die Gehäusebohrung 31 in Verbindung, die sich prallel zu den Achsen der Schöpfräume 8, 9 erstreckt. Der Auslaß der Vorvakuumstufe 8, 21 mündet in den Ölraum 17. Dort beruhigen sich die ölhaltigen Gase und verlassen die Pumpe 1 durch den Auslaßstutzen 33. Aus Gründen der Übersichtlichkeit sind die Einlaß- und Auslaßöffnungen der beiden Pumpenstufen in Fig. 1 nicht dargestellt. Das Gehäuse 2 der Pumpe ist zweckmäßig aus möglichst wenigen Teilen aufgebaut. Zumindest die die beiden Schöpfräume 8, 9 und den Ölraum 17 umfassenden Wandungsabschnitte 5, 7 sollten einstückig ausgebildet sein.

Koaxial mit der Achse 14 der Lagerbohrung 11 ist das Lagerstück 13 mit einer Bohrung 35 für einen Rotorantrieb ausgerüstet. Dieses kann unmittelbar die Welle 36 des Antriebsmotors 4 sein. Bei dem in Figur 1 dargestellten Ausführungsbeispiel ist zwischen der freien Stirnseite der Antriebswelle 36 und dem Rotor 3 ein Kupplungsstück 37 vorgesehen. Die Art und Weise der Kopplung des Kupplungsstückes 37 mit der Antriebeswelle 36 einerseits und mit dem Rotor andererseits ist im einzelnen nicht beschrieben. Sie ist in der DE-A-43 25 285 näher erläutert.

Die dargestellte Pumpe ist mit einer integrierten Ölpumpe ausgerüstet. Diese besteht aus dem in das Lagerstück 13 von der Motorseite her eingelassenen Schöpfraum 45 mit dem darin rotierenden ovalen Exzenter 46. Dem Exzenter liegt ein Sperrschieber 47 an, der unter dem Druck der Spiralfeder 48 steht. Der Exzenter 46 der Ölpumpe ist Bestandteil des Kupplungsstückes 37. Er ist entweder fest oder formschlüssig - nur mit axialem Spiel - mit dem Kupplungsstück 37 verbunden.

Beim dargestellten Ausführungsbeispiel mit der Ölpumpe 45, 46 ist das Lagerstück 13 auf seiner dem Motor 4 zugewandten Seite mit einer kreisförmigen Aussparung 58 ausgerüstet, in der sich eine Scheibe 59 befindet. Diese wird vom Gehäuse 61 des Antriebsmotors 4 in ihrer Position gehalten. Sie ist mit einer zentralen Bohrung 62 ausgerüstet, die von der Welle 36 des Antriebsmotors 4 durchsetzt ist. Außerdem hat die Scheibe 59 die Aufgabe, den Schöpfraum 45 der Ölpumpe 45, 46 zu begrenzen.

Der Ölpumpe 45, 46 wird über einen ersten Kanal 64 Luft aus dem Ölraum 17 und einen zweiten Kanal 65 Öl aus dem Ölsumpf 20 zugeführt. Das die Ölpumpe verlassende Luft-Ölgemisch tritt in den Kanal 66 ein, der in die Lagerbohrung 11 (Mündung 67) mündet. In Höhe der Mündung 67 ist der Lagerzapfen 23 mit einer durchgehenden Radial-Bohrung 68 versehen, von dem eine Axial-Bohrung 69 mit einer Düse 70 in Richtung Schieberzwischenraum 28 abzweigt. Die Lage der Mündung 67 des Kanals 66 einerseits und der Mündung der Radialbohrung 68 im Lagerzapfen 23 andererseits ist so gewählt, daß Öl aus dem Kanal 66 nur dann kurzzeitig in die Bohrung 68 eintreten kann, wenn die Schieber 26 ihre T-Stellung einnehmen (vgl. Figur 2). Durchsetzt die Radialbohrung 68 den Lagerzapfen 23 vollständig, sind zwei Mündungen vorhanden, so daß jedesmal, wenn die Schieber ihre T-Stellung einnehmen, eine Verbindung zur Ölpumpe 45, 46 hergestellt wird. Bei jeder Umdrehung des Rotors 3 nehmen die Schieber 26 zweimal diese T-Stellung ein. In dieser Stellung hat der Schieberzwischenraum 28 hindurch sein kleinstes Volumen. Das über die Düse jeweils kurzzeitig in den Schieberzwischenraum 28 eingespritzte Öl-Luft-Gemisch strömt durch den Schieberzwischenraum 28 und gelangt drucklos in den Schöpfraum 8. Dazu ist die Innenseite des Deckels 12 mit einer Nut 71 ausgerüstet, welche sich vom Schieberzwischenraum 28 bis in den Schöpfraum 8 erstreckt. Um sicherzustellen, daß der Schieberzwischenraum 28 ständig mit dem Schöpfraum 8 in Verbindung steht, ist die freie Stirnseite des Ankerabschnittes 21 zusätzlich mit einer zentralen Eindrehung 72 ausgerüstet.

Ist die erfindungsgemäße Vakuumpumpe eine einstufige Pumpe, dann strömt der maßgebliche Anteil des Öl-Luft-Gemisches über die Bohrungen 66, 68, 69 und den Schieberzwischenraum 28 in den Schöpfraum 8 und gelangt von dort aus in den Ölraum 17 zurück. Nur ein sehr kleiner Teil des Öls gelangt in den Lagerspalt zwischen Lagerbohrung 11 sowie Lagerzapfen 23 und versorgt diese Lagerung mit Schmieröl. Sie durchströmt den Lagerspalt und gelangt dann ebenfalls in den Schöpfraum 8. Ist die Vakuumpumpe - wie beim Ausführungsbeispiel nach Figur 1 dargestellt - zweistufig ausgebildet, tritt ein dritter Öl-Luft-Teilstrom in den Lagerspalt der Lagerung 11, 23 in Richtung Hochvakuumpumpenstufe 9, 22 ein. Würde das Öl-Luft-Gemisch in die Hochvakuumstufe gelangen, dann würde die im Öl enthaltene Luft das Enddruckverhalten der Vakuumpumpe beeinträchtigen. Auf dem Weg von der Mündung 67 des Kanals 66 bis zum Schöpfraum 9 der Hochvakuumstufe findet deshalb ein Entgasungsschritt statt. Dazu ist der Lagerzapfen 23 mit einer umlaufenden Nut 74 ausgerüstet, in deren Höhe eine Bohrung 75 mündet, die mit dem Zwischenvakuum (Bohrung 31) in Verbindung steht.

Das Schnittbild durch eine einstufige Pumpe nach Figur 2 zeigt weitere Details. Von der als Symbol dargestellten Ölpumpe 45, 46 gelangt das Öl-Luft-Gemisch durch den Kanal 66 zur Mündung 67 in der Lagerbohrung 11. Der Rotor 3 ist in einer Stellung dargestellt, in der die Schieber 26 ihre T-Stellung einnehmen. In dieser Stellung besteht eine Verbindung des Kanals 66 im Gehäuse mit der Radialbohrung 68 im Lagerstück 23. Eine kleine, gerade ausreichende Ölmenge gelangt über die Bohrungen 68, 69 (mit Düse 70) in den Schieberzwischenraum 28, der in der T-Stellung sein kleinstes Volumen hat.

Die Nut 71 in dem dem Lagerstück 23 gegenüberliegenden Deckel 12 ist gestrichelt dargestellt. Sie ist in der Nähe des Auslasses 30 angeordnet, so daß sich einer der Schieber 26 stets zwischen Einlaß 33 und Nut 71 befindet. Ihr inneres Ende erstreckt sich weit bis in den Bereich der Eindrehung 72 im Rotor 3, damit sichergestellt ist, daß das Öl den Schieberzwischenraum 28 ohne Druckaufbau verlassen und über die Eindrehung 72 sowie die Nut 71 in den Schöpfraum 8 gelangen kann.

## Patentansprüche

1. Ölgedichtete Drehschiebervakuumpumpe mit einem Schöpfraum (8), mit einem im Schöpfraum drehbar angeordneten Rotor (3), der mit einem Ankerabschnitt (21) und einem Lagerabschnitt (23) ausgerüstet ist, mit einem im Ankerabschnitt vorgesehenen Schieberschlitz (24), mit zwei im Schieberschlitz angeordneten Schiebern (26), die zwischen sich einen Schieberzwischenraum (28) bilden, mit einer Lagerung für den Rotor (3), welche den Lagerabschnitt (23) und eine Lagerbohrung (11) umfaßt, mit einer Ölpumpe (45, 46) zur Erzeugung eines den Schieberzwischenraum (28) durchsetzenden Ölstromes und mit einer Steuerung für das den Schieberzwischenraum (28) durchsetzende Öl über einen in die Lagerbohrung (11) mündenden Ölkanal (66) und über Radial- und Axialbohrungen (68, 69) im Lagerabschnitt (23), dadurch gekennzeichnet, daß die Lage der Mündungen des in die Lagerbohrung (11) mündenden Ölkanals (66) einerseits und der Radialbohrung (68) im Lagerab-schnitt (23) andererseits in Bezug auf die Stellung der Schieber (26) bzw. Schieberschlitze (24) so gewählt ist, daß Öl nur dann in den Schieberzwi-schenraum (28) gelangt, wenn dieser sein Volumen vergrößert, und daß für das den Schieberzwischenraum (28) verlassende Öl eine ständig offene, zum Schöpfraum (8) führende Verbindung vorgesehen ist.

2. Pumpe nach Anspruch 1, dadurch gekennzeichnet, daß die Lage der Mündungen des Ölkanals (66) und der Radialbohrung (68) im Lagerabschnitt (23) so gewählt ist, daß Öl nur dann in den Zwischenraum gelangt, wenn dieser sein kleinstes Volumen hat.

3. Pumpe nach Anspruch 1 oder 2, dadurch gekennzeichnet, daß die Axialbohrung (69) mit einer Düse (70) ausgerüstet ist.

4. Pumpe nach Anspruch 1, 2 oder 3, dadurch gekennzeichnet, daß der dem Lagerabschnitt (23) gegenüberliegende Deckel (12) des Schöpfraumes (8) mit einer Nut (71) ausgerüstet ist, welche den Schieberzwischenraum (28) mit dem Schöpfraum (8) verbindet.

5. Pumpe nach Anspruch 4, dadurch gekennzeichnet, daß die dem Deckel zugewandte Stirnseite des Rotors (21) mit einer zentralen Eindrehung (72) versehen ist.

6. Pumpe nach einem der vorhergehenden Ansprüche, dadurch gekennzeichnet, daß die Radialbohrung (68) den Lagerabschnitt (23) vollständig durchsetzt.

7. Pumpe nach einem der vorhergehenden Ansprüche, dadurch gekennzeichnet, daß die ölpumpe (45, 46) mit Zuführungen für Öl (65) und Gas (64) ausgerüstet ist.

8. Pumpe nach einem der vorhergehenden Ansprüche mit einem Rotor (3), der zwei stirnseitig angeordnete Ankerabschnitte (21, 22) zur Bildung einer Vorvakuumstufe (8, 21) und einer Hochvakuumstufe (9, 22) sowie mit einem zwischen den Ankerabschnitten (21, 22) befindlichen Lagerabschnitt (23) ausgerüstet ist, dadurch gekennzeichnet, daß für das von der Mündung (67) in Richtung Hochvakuumstufe (9, 22) strömende Öl Entgasungsmittel vorgesehen sind.

9. Pumpe nach Anspruch 8, dadurch gekennzeichnet, daß der Lagerabschnitt (23) zwischen der Radialbohrung (68) und dem Ankerabschnitt (22) mit einer umlaufenden Nut (74) ausgerüstet ist, welche mit dem Zwischenvakuum (31) der Pumpe in Verbindung steht.

## Claims

1. An oil-sealed rotary slide valve vacuum pump with a pump chamber (8), with a rotor (3) which is rotatably arranged in the pump chamber and is equipped with an armature section (21) and a bearing section (23), with a slide valve slot (24) provided in the armature section, with two slide valves (26), which are arranged in the slide valve slot and between them form a slide valve intermediate chamber (28), with a bearing for the rotor (3) which comprises the bearing section (23) and a bearing bore (11), with an oil pump (45, 46) for generating an oil flow passing through the slide valve intermediate chamber (28) and with a control for the oil passing through the slide valve intermediate chamber (28) via an oil duct (66) opening into the bearing bore (11) and via radial and axial bores (68, 69) in the bearing section (23), characterised in that the position of the openings of the oil duct (66) opening into the bearing bore (11) on the one hand and of the radial bore (68) in the bearing section (23) on the other hand is selected in relation to the position of the slide valves (26) or slide valve slots (24) in such a manner that oil only enters the slide valve intermediate chamber (28) when the latter increases its volume, and a constantly open connection leading to the pump chamber (8) is provided for the oil leaving the slide valve intermediate chamber (28).

2. A pump according to claim 1, characterised in that the position of the openings of the oil duct (66) and of the radial bore (68) in the bearing section (23) are selected in such a manner that oil only enters the intermediate chamber when the latter has its smallest volume.

3. A pump according to claim 1 or 2, characterised in that the axial bore (69) is equipped with a nozzle (70).

4. A pump according to claim 1, 2 or 3, characterised in that the lid (12) of the pump chamber (8) lying opposite the bearing section (23) is equipped with a groove (71), which connects the slide valve intermediate chamber (28) with the pump chamber (8).

5. A pump according to claim 4, characterised in that the end face of the rotor (21) facing the lid is provided with a central recess (72).

6. A pump according to one of the preceding claims, characterised in that the radial bore (68) fully penetrates the bearing section (23).

7. A pump according to one of the preceding claims, characterised in that the oil pump (45, 46) is equipped with supply ducts for oil (65) and gas (64).

8. A pump according to one of the preceding claims with a rotor (3), which is equipped with two armature sections (21, 22) arranged on its end face for forming a preliminary vacuum stage (8, 21) and a high vacuum stage (9, 22), and with a bearing section (23) disposed between the armature sections (21, 22), characterised in that degasifying means are provided for the oil flowing from the opening (67) in the direction of the high vacuum stage (9, 22).

9. A pump according to claim 8, characterised in that the bearing section (23) is equipped between the radial bore (68) and the armature section (22) with a circumferential groove (74), which is connected to the intermediate vacuum (31) of the pump.

## Revendications

1. Pompe à vide rotative à palettes étanchée vis-à-vis de l'huile, comprenant une chambre d'aspiration (8), comprenant un rotor (3) agencé en rotation dans la chambre d'aspiration, ledit rotor étant pourvu d'un tronçon d'ancrage (21) et d'un tronçon de palier (23), comprenant une fente à palettes (24) prévue dans le tronçon d'ancrage, comprenant deux palettes (26) agencées dans la fente à palettes et formant entre elles un espace intermédiaire (28), comprenant des moyens de montage pour le rotor (3), lesquels comprennent le tronçon de palier (23) et un perçage de palier (11), comprenant une pompe à huile (45, 46) pour produire un courant d'huile qui traverse l'espace intermédiaire (28) entre les palettes, et comprenant une commande pour l'huile qui traverse l'espace intermédiaire (28) via un canal à huile (66) qui débouche dans le perçage de palier (11) et via des perçages radiaux et axiaux (68, 69) dans le tronçon de palier (23),
caractérisée en ce que la position des embouchures du canal à huile (66) qui débouche dans le perçage de palier (11) d'une part, et du perçage radial (68) dans le tronçon de montage (23) d'autre part, est choisie de telle manière en relation avec la position des palettes (26), ou respectivement de la fente à palettes (24) que l'huile ne parvient dans l'espace intermédiaire (28) que lorsque celui-ci augmente son volume, et en ce que pour l'huile qui quitte l'espace intermédiaire (28) il est prévu une liaison constamment ouverte et menant à la chambre d'aspiration (8).

2. Pompe selon la revendication 1, caractérisée en ce que la position des embouchures du canal à huile (66) et du perçage radial (68) dans le tronçon de palier (23) est ainsi choisie que l'huile ne parvient dans l'espace intermédiaire lorsque celui-ci possède son plus petit volume.

3. Pompe selon l'une ou l'autre des revendications 1 et 2, caractérisée en ce que le perçage axial (69) est équipé d'une buse (70).

4. Pompe selon l'une des revendications 1, 2 et 3, caractérisée en ce que le couvercle (12) de la chambre d'aspiration (8), opposé au tronçon de palier (23), est pourvu d'une gorge (71) qui relie l'espace intermédiaire (28) entre les palettes et la chambre d'aspiration (8).

5. Pompe selon la revendication 4, caractérisée en ce que la face frontale du rotor (21), tournée vers le couvercle, est pourvue d'un creux central (72).

6. Pompe selon l'une des revendications précédentes, caractérisée en ce que le perçage radial (68) traverse totalement le tronçon de palier (23).

7. Pompe selon l'une des revendications précédentes, caractérisée en ce que la pompe à huile (45, 46) est équipée d'admissions pour l'huile (65) et le gaz (64).

8. Pompe selon l'une des revendications précédentes, comprenant un rotor (3), qui est pourvu de deux tronçons d'ancrage (21, 22), agencés sur les côtés frontaux, pour former un étage à vide préliminaire (8, 21) et un étage à vide poussé (9, 22), ainsi que d'un tronçon de palier (23) situé entre les tronçons d'ancrage (21, 22), caractérisée en ce que des moyens de dégazage sont prévus pour l'huile qui s'écoule depuis l'embouchure (67) en direction de l'étage à vide poussé (9, 22).

9. Pompe selon la revendication 8, caractérisée en ce que le tronçon de palier (23) entre le perçage radial (68) et le tronçon d'ancrage (22) est pourvu d'une gorge périphérique (74), laquelle est en communication avec le vide intermédiaire (31) de la pompe.
